# FASCICULE DE BREVET EUROPEEN

(11) **EP 0 639 156 B1**
(45) Date de publication et mention de la délivrance du brevet: **06.08.1997**
(21) Numéro de dépôt: 93910098.8
(22) Date de dépôt: 10.05.1993
(51) Int. Cl.: B67D 5/02, B67D 3/02

(54) **DISPOSITIF DE TRANSFERT DE LIQUIDE PAR GRAVITE OU PAR POMPAGE**
VORRICHTUNG ZUM TRANSPORT VON FLÜSSIGKEITEN MITTELS SCHWERKRAFT EINER PUMPE
DEVICE FOR TRANSFERRING LIQUID BY GRAVITY OR BY PUMPING

(30) Priorité: 13.05.1992 FR 9206012
(43) Date de publication de la demande: 22.02.1995
(73) Titulaire: V.R.M. FRANCE, 69510 Rontalon (FR)
(72) Inventeur: Marrel, Didier, 01120 MONTLUEL (FR)
(74) Mandataire: Vuillermoz, Bruno
(86) Numéro de dépôt international: FR9300445
(87) Numéro de publication internationale: WO9323328

(56) Documents cités:
- EP-A- 0 270 302
- EP-A- 0 477 477
- WO-A-82/03674
- AU-B- 1 414 976
- DE-A- 2 428 646
- US-A- 2 733 850
- US-A- 2 877 790
- US-A- 4 671 329

## Description

### DOMAINE TECHNIQUE

La présente invention concerne un dispositif de transfert de liquide par gravité simple ou accélérée par une pompe d'aspiration standard.

### ART ANTERIEUR

Les dispositifs existants tels que les bouchons traditionnels, les raccords rapides ou les vannes présentent divers inconvénients tels que, dans le cas du bouchon traditionnel par exemple, les éclaboussures, les écoulements extérieurs, la nécessité d'avoir un outil pour dévisser le bouchon, l'obligation de changer le joint, l'impossibilité de raccorder à une pompe. Dans le cas des vannes ou des raccords rapides, ces matériels représentent un coût important, nécessitent d'avoir plusieurs embouts de tailles différentes et ont surtout un encombrement important pouvant entraîner des risques de détérioration par accrochage lorsque les conteneurs sont mobiles, tels que conteneurs mobiles, carters moteurs et autres similaires.

Par les documents WO-A-82/03 674 et AU-B-1 414 976, on connait un dispositif comprenant un bouchon tubulaire muni d'un filetage extérieur, au diamètre et au pas du taraudage du trou de vidange taraudé du conteneur dans lequel il est destiné à être vissé de manière étanche, et dont l'alésage est normalement fermé par un clapet muni d'un joint d'étanchéité et d'un ressort de rappel en position de fermeture, faisant saillie à l'extérieur du conteneur, entraînant donc des risques de détérioration comme décrits précédemment. Par ailleurs, chacun des deux dispositifs décrits comprend un adaptateur tubulaire comportant un organe central d'actionnement en position d'ouverture, du clapet du bouchon tubulaire, ainsi qu'un joint annulaire assurant l'étanchéité entre le bouchon tubulaire et l'adaptateur, des moyens de liaison amovible entre le bouchon et l'adaptateur étant prévus pour permettre la fixation du second au premier lors du vidage du conteneur et son retrait rapide après vidange.

Dans le document WO-A-82/03674, les moyens de liaison amovible entre le bouchon et l'adaptateur sont constitués par des billes radialement mobiles entre une position effacée et une position saillante de couplage, le passage de la première à la seconde nécessitant le déplacement axial d'une bague de l'adaptateur, après engagement de ce dernier dans le bouchon jusqu'à ouverture du clapet du bouchon.

En conséquence, l'assemblage de l'adaptateur au bouchon nécessite un effort important sur une course relativement longue et, lorsqu'il s'agit d'un bouchon de carter moteur et que l'opérateur ne dispose pas d'une fosse, il est pratiquement impossible à réaliser.

Dans le document AU-B-1 414 976, les moyens de liaison amovibles entre le bouchon et l'adaptateur sont constitués par un système à baillonnettes, coopérant avec une forme complémentaire ménagée au niveau de l'adaptateur. Ce système interdit toute opération de vissage, voire de dévissage du bouchon hors du conteneur.

### EXPOSE DE L'INVENTION.

La présente invention vise à remédier à ces inconvénients. Elle concerne un dispositif de transfert liquide contenu dans un récipient par gravité simple ou accélérée du type comprenant, en combinaison :
- un bouchon tubulaire,
   . muni d'un filetage extérieur destiné à coopérer avec le taraudage du trou de vidange taraudé du récipient dans lequel il est destiné à être vissé de manière étanche,
   . dont l'alésage est normalement fermé par un clapet muni d'un joint d'étanchéité et d'un ressort de rappel en position de fermeture,
      ◆ le clapet et une partie essentielle de l'alésage étant situés au sein du bouchon à l'intérieur du récipient,
      ◆ le joint d'étanchéité du clapet, dont le siège est constitué par l'extrémité en forme de couronne du bouchon, étant du type plat, et étant lié axialement au clapet,
- un adaptateur tubulaire comportant :
   . un organe central d'actionnement, en position d'ouverture, du clapet ;
   . un joint annulaire assurant l'étanchéité entre le bouchon tubulaire et l'adaptateur,
   . un ressort, associé au joint annulaire, et destiné à le repousser en direction de l'extrémité d'assemblage de l'adaptateur, ladite extrémité étant équipée d'une butée axiale pour le joint,
- et des moyens de liaison amovible entre le bouchon et l'adaptateur pour permettre la fixation dudit adaptateur audit bouchon lors de la vidange du récipient et son retrait rapide après vidange, constitués d'une part, d'une collerette interrompue sur l'intégralité de son épaisseur, s'étendant selon deux secteurs angulaires inférieurs à 180° et diamétralement opposés, et d'autre part, de deux ergots diamétralement opposés, dont chacun est destiné à être engagé derrière l'un des secteurs de collerette précités.

Autrement dit, l'invention réside dans une combinaison de moyens permettant d'obtenir un dispositif de transfert de liquide, d'utilisation simple et pratique dans lequel :
- partie essentielle du clapet et de l'alésage du bouchon est située à l'intérieur et non pas à l'extérieur du récipient, limitant ainsi au maximum la saillie de bouchon à l'extérieur du récipient,
- les moyens de liaison amovible entre le bouchon et l'adaptateur sont constitués pour partie d'entre eux d'une collerette interrompue sur l'intégralité de son épaisseur et non d'une système à baillonnette, autorisant ainsi un vissage et dévissage facile du bouchon hors du conteneur sans pour autant induire une augmentation d'encombrement,
- un joint annulaire assurant l'étanchéité entre le bouchon et l'adaptateur, sur lequel est monté un ressort destiné à repousser le joint en direction de l'extrémité d'assemblage de l'adaptateur.

Pour permettre la fixation rapide de l'adaptateur sur le bouchon, les deux secteurs de collerette sont ménagés sur le bouchon tubulaire et les deux ergots sur l'adaptateur.

Suivant une forme d'exécution simple de l'invention, les deux secteurs de collerettes diamétralement opposés sont interrompus par deux méplats, diamétralement opposés, aptes à servir de prise pour une clé de vissage ou dévissage du bouchon.

Avantageusement, la butée axiale, dont est pourvue l'extrémité d'assemblage de l'adaptateur pour retenir son joint d'étanchéité, est constituée par les deux ergots servant à son couplage avec le bouchon.

Enfin, pour permettre son raccordement à une pompe d'aspiration, l'extrémité de l'adaptateur opposée à son extrémité d'assemblage au bouchon tubulaire est pourvue d'un embout de raccordement pour tubulure souple.

Ce dispositif permet donc de transférer un liquide par gravité d'un récipient vers un autre sans aucun démontage, très rapidement en cas d'utilisation d'une pompe pneumatique standard et, surtout, sans risque d'écoulements extérieurs. Il peut s'adapter à tout conteneur, pourvu d'un trou de vidange taraudé, tout en conservant une partie extérieure au conteneur toujours de même taille, de très faible encombrement et qui permet l'utilisation d'un adaptateur unique qui se fixe, par simple rotation, sur le bouchon. Ce dernier présente donc l'avantage d'être montable et démontable facilement et de se visser par l'extérieur du conteneur. De plus, son faible encombrement évite tout risque d'accrochage ou de détérioration par chocs.

Pour vider un conteneur, le bouchon reste vissé sur celui-ci. On pousse l'adaptateur, relié ou non à une pompe, sur le bouchon, ce qui soulève le clapet et laisse passer le liquide. Il reste à tourner l'adaptateur d'un quart de tour pour qu'il reste en place. Lorsque tout le liquide a été vidé, il n'y a plus qu'à retirer l'adaptateur et le clapet referme automatiquement le bouchon tubulaire grâce à son ressort.

De toute façon, l'invention sera bien comprise, à l'aide de la description qui suit, en référence au dessin schématique annexé représentant, à titre d'exemple non limitatif, une forme d'exécution de ce dispositif, dans le cas où l'adaptateur est pourvu d'un embout de raccordement d'une tubulure souple :

### BREVE DESCRIPTION DES FIGURES

La figure 1 représente l'ensemble du dispositif en coupe axiale, la demie coupe de droite le montrant en position ouverte et la demie coupe de gauche le montrant en position fermée.

La figure 2 est une vue en coupe axiale du bouchon tubulaire. La figure 3 est une vue de côté, en élévation, du corps du bouchon tubulaire.

La figure 4 est une vue en plan par dessus de l'objet de la figure 3.

La figure 5 est une vue en coupe suivant V-V de la figure 4.

La figure 6 est une vue en plan par dessous du clapet du bouchon tubulaire.

La figure 7 est une vue en plan par dessus de l'objet de la figure 6.

La figure 8 est une vue en coupe axiale suivant VIII-VIII de la figure 7.

La figure 9 est une vue en coupe axiale de l'adaptateur.

La figure 10 est une vue en coupe axiale du corps de l'adaptateur seul.

La figure 11 est une vue en coupe transversale suivant XI-XI de la figure 10.

### EXEMPLE DE REALISATION

Ce dispositif comprend un bouchon tubulaire (fig. 2) et un adaptateur (fig. 9).

Le bouchon est composé de cinq pièces, à savoir un corps (1), un clapet (2), un joint de clapet (3), un ressort de rappel (4) et une rondelle d'arrêt (5).

Le corps (1) présente une extrémité filetée (20) de diamètre et de pas déterminés par ceux du trou taraudé du conteneur auquel il doit être fixé, par vissage, et une collerette (21) de dimension identique sur tous les bouchons, interrompue par deux méplats (25) diamétralement opposés et divisant la collerette (21) en deux secteurs diamétralement opposés.

Les deux méplats (25) divisant la collerette (21) en deux secteurs permettent d'engager deux ergots (7), diamétralement opposés, de l'adaptateur, derrière les deux secteurs de collerette (21) par enfoncement de l'adaptateur et sa rotation d'un quart de tour.

L'extrémité frontale (23) du corps (1) du bouchon tubulaire sert de siège au clapet (2).

Le corps (1) du bouchon tubulaire présente un alésage axial (24) destiné à recevoir le clapet (2) et son ressort de rappel (4).

Le clapet (2) présente un alésage axial (26) dans lequel est ménagé au moins un orifice latéral (26a) permettant le passage du liquide à prélever dans le conteneur. A son extrémité libre, le clapet (2) présente une collerette extérieure (27) servant d'appui, par sa face interne, à son ressort de rappel (4) qui, par son autre extrémité, prend appui contre une collerette intérieure de l'extrémité du corps (1) du bouchon formant le siège du clapet (2).

La face externe de la collerette (27) du clapet (2) est destinée à recevoir la poussée axiale du tube de poussée (31) de l'adaptateur, lorsque ce dernier est fixé au bouchon tubulaire, comme indiqué précédemment.

La portée (28) de l'extrémité intérieure du clapet (2), limitée par un épaulement (28a), est destinée à recevoir le joint d'étanchéité (3) du clapet (2). Ce joint (3) est un joint plat évitant l'obligation d'usiner son siège à l'extrémité intérieure du corps (1) du bouchon. La tenue du joint d'étanchéité (3) est assurée par sertissage, sur l'extrémité intérieure du clapet (2), d'une rondelle d'arrêt (5). Comme le montre la figure 2, le ressort (4) maintient normalement le clapet (2) en position de fermeture. Comme le montre la figure 2, la presque totalité du corps (1) et du clapet (2) du bouchon tubulaire est logé dans le trou taraudé de vidange du conteneur.

L'adaptateur, visible sur les figures 9 à 11, est composé de six pièces, à savoir un corps (6), un tube de poussée (31), deux ergots (7) diamétralement opposés, un joint d'étanchéité (8), une rondelle (9) de protection du joint (8), un ressort de rappel (11) et une rondelle (10) d'appui du ressort (11).

Comme le montre le dessin, les ergots (7) sont disposés à proximité de l'extrémité d'assemblage du corps (6) de l'adaptateur. Comme on le voit, ces ergots font saillie radialement à l'intérieur d'un espace annulaire (30) ménagé entre le corps (6) et le tube de poussée (31) qui lui est co-axial.

A l'intérieur de l'espace annulaire (30) et autour du tube de poussée (31) sont empilés, en partant du fond de l'espace annulaire (31), le ressort de rappel (11), sa rondelle d'appui (10), le joint d'étanchéité (8) et la rondelle de protection (9).

Comme le montre la figure 9, le ressort de rappel (11) maintient l'ensemble rondelle (10), joint d'étanchéité (8) et rondelle (9) serrés l'un contre l'autre et contre les ergots (7). La rondelle (10) d'appui du ressort (11) protège le joint (8) contre tout risque de détérioration par le ressort (11).

Comme le montre la figure 1, lors de l'accouplement de l'adaptateur (fig. 9) au bouchon tubulaire (fig. 2), d'une part, le tube de poussée (3) provoque le soulèvement du clapet (2) et, d'autre part, les secteurs de collerettes (21) du corps (1) du bouchon tubulaire, provoquent l'enfoncement du joint (8) dans l'espace annulaire (30), assurant, de ce fait, une parfaite étanchéité entre le bouchon tubulaire et l'adpatateur.

Après un enfoncement suffisant pour permettre aux ergots (7) de dépasser la face intérieure des secteurs de collerette (21), pour fixer l'adaptateur au bouchon, il suffit de le faire pivoter d'environ un quart de tour.

Pour désaccoupler l'adaptateur du bouchon, il suffit de le faire pivoter d'un quart de tour, dans un sens ou dans l'autre, ce qui a pour effet de libérer les deux ergots (7) des secteurs de collerette (21).

Dans l'exemple illustré sur le dessin, à son extrémité opposée à son extrémité d'assemblage, le corps (6) de l'adaptateur est pourvu d'un embout de raccordement (32) permettant de relier l'alésage du tube de poussée (31) à une pompe d'aspiration et donc d'accélérer le vidage du conteneur.

## Revendications

1. Dispositif de transfert de liquide contenu dans un récipient par gravité simple ou accélérée comprenant, en combinaison :
- un bouchon tubulaire,
. muni d'un filetage extérieur (20) destiné à coopérer avec le taraudage du trou de vidange taraudé du récipient dans lequel il est destiné à être vissé de manière étanche,
. dont l'alésage (24) est normalement fermé par un clapet (2) muni d'un joint d'étanchéité (3) et d'un ressort (4) de rappel en position de fermeture,
◆ le clapet (2) et une partie essentielle de l'alésage (24) étant situés au sein du bouchon à l'intérieur du récipient,
◆ le joint d'étanchéité (3) du clapet (2), dont le siège est constitué par l'extrémité en forme de couronne du bouchon, étant du type plat, et étant lié axialement au clapet (2),
- un adaptateur tubulaire comportant :
. un organe central (31) d'actionnement, en position d'ouverture, du clapet (2) ;
. un joint annulaire (8) assurant l'étanchéité entre le bouchon tubulaire et l'adaptateur,
. un ressort (11), associé au joint annulaire (8), et destiné à le repousser en direction de l'extrémité d'assemblage de l'adaptateur, ladite extrémité étant équipée d'une butée axiale pour le joint (8),
- et des moyens de liaison amovible entre le bouchon et l'adaptateur pour permettre la fixation dudit adaptateur audit bouchon lors de la vidange du récipient et son retrait rapide après vidange, constitués d'une part, d'une collerette interrompue (21) sur l'intégralité de son épaisseur, s'étendant selon deux secteurs angulaires inférieurs à 180° et diamétralement opposés, et d'autre part, de deux ergots (7) diamétralement opposés, dont chacun est destiné à être engagé derrière l'un des secteurs de collerette précités (21).

2. Dispositif selon la revendication 1, caractérisé en ce que les deux secteurs de collerette (21) sont ménagés sur le bouchon tubulaire et les deux ergots (7) sur l'adaptateur.

3. Dispositif selon la revendication 2, caractérisé en ce que les deux secteurs de collerette (21) diamétralement opposés sont interrompus par deux méplats (25), diamétralement opposés, aptes à servir de prise pour une clé de vissage ou dévissage du bouchon.

4. Dispositif selon la revendication 2 ou 3, caractérisé en ce que la butée axiale dont est pourvue l'extrémité d'assemblage de l'adaptateur pour retenir son joint d'étanchéité (8) est constituée par les deux ergots (7) servant à son couplage avec le bouchon.

5. Dispositif selon l'une quelconque des revendications 1 à 4, caractérisé en ce que l'extrémité de l'adaptateur opposée à son extrémité d'assemblage au bouchon tubulaire est pourvue d'un embout de raccordement (32) pour tubulure souple.

## Patentansprüche

1. Vorrichtung für den Durchlaß einer in einem Behälter enthaltenen Flüssigkeit mittels einfacher Schwerkraft oder auf beschleunigte Weise, welche folgende Bestandteile in Verbindung miteinander umfaßt:
- einen rohrförmigen Stopfen,
· der ein Außengewinde (20) aufweist, das zum Zusammenwirken mit den Gewindegängen einer mit einem Innengewinde versehenen Auslaßöffnung des Behälters bestimmt ist, in die er dicht schließend einschraubbar ist,
· dessen Bohrung (24) normalerweise mit einem Sperrventil (2) verschlossen ist, das eine dicht schließende Dichtung (3) und eine Feder (4) zum Zurückholen in die Schließstellung aufweist,
◆ wobei das Sperrventil (2) und ein wesentlicher Teil der Bohrung (24) innerhalb des Stopfens im Inneren des Behälters angeordnet sind,
◆ wobei die dicht schließende Dichtung (3) des Sperrventils (2), deren Sitz von dem kragenförmigen Ende des Stopfens gebildet wird, flach ausgebildet und axial mit dem Sperrventil (2) verbunden ist,
- einen rohrförmigen Adapter, der folgendes umfaßt:
· ein zentrales Betätigungselement (31) zur Verbringung des Sperrventils (2) in die Offenstellung;
· eine ringförmige Dichtung (8), die die Dichtigkeit zwischen dem rohrförmigen Stopfen und dem Adapter gewährleistet,
· eine Feder (11), die der ringförmigen Dichtung (8) zugeordnet ist und diese in Richtung des Anschluß-Endes des Adapters zurückschieben soll, wobei das genannte Ende einen axialen Anschlag für die Dichtung (8) aufweist,
- und Mittel zur lösbaren Verbindung zwischen dem Stopfen und dem Adapter, welche die Befestigung des genannten Adapters an dem genannten Stopfen während der Entleerung des Behälters und sein schnelles Abziehen nach Entleerung ermöglicht, wobei diese Mittel einerseits aus einem in seiner gesamten Dicke unterbrochenen Kragen (21) bestehen, welcher sich über zwei einander diametral gegenüberliegenden Sektoren mit einem Winkel von weniger als 180° erstreckt, und andererseits aus zwei einander diametral gegenüberliegenden Vorsprüngen (7) bestehen, welche zum Eingriff jeweils hinter einem der vorerwähnten Kragensektoren (21) bestimmt sind.

2. Vorrichtung nach Anspruch 1, dadurch gekennzeichnet, daß die beiden Kragensektoren (21) auf dem rohrförmigen Stopfen und die beiden Vorsprünge (7) auf dem Adapter angeordnet sind.

3. Vorrichtung nach Anspruch 2, dadurch gekennzeichnet, daß die beiden einander diametral gegenüberliegenden Kragensektoren (21) durch zwei einander diametral gegenüberliegende Abflachungen (25) unterbrochen sind, die für die Verwendung als Ansatz für einen Schlüssel zum Ein- oder Ausschrauben des Stopfens geeignet sind.

4. Vorrichtung nach Anspruch 2 oder 3, dadurch gekennzeichnet, daß der axiale Anschlag, mit dem das Anschluß-Ende des Adapters zum Zurückhalten seiner Dichtung (8) versehen ist, von den beiden Vorsprüngen (7), die zu seinem Anschluß an den Stopfen dienen, gebildet wird.

5. Vorrichtung nach einem der Ansprüche 1 bis 4, dadurch gekennzeichnet, daß das Ende des Adapters, das seinem Ende für den Anschluß an den rohrförmigen Stopfen gegenüberliegt, mit einem Verbindungsstück (32) für einen elastischen Rohransatz versehen ist.

## Claims

1. Device for transferring liquid contained in a receptacle by simple or accelerated gravity comprising, in combination :
- a tubular plug,
. equipped with an external thread (20) intended to cooperate with the threading of the threaded draining hole of the receptacle into which it is intended to be screwed in a sealed manner,
. the bore (24) of which is normally closed by a valve (2) fitted with a seal (3) and a return spring (4) in closed position,
. the valve (2) and a main part of the bore (24) being situated within the plug inside the receptacle,
. the seal (3) of the valve (2), the seat of which is formed by the crown-shaped end of the plug, being of the flat type and being axially linked up to the valve (2),
- a tubular adapter comprising :
. a central actuation member (31), in open position, of the valve (2) ;
. an annular joint (8) ensuring tightness between the tubular plug and the adapter,
. a spring (11), associated with the annular joint (8), and intended to push it back to the assembly-end of the adapter, the said end being fitted with an axial thrust bearing for the joint (8),
- and removable linkage means between the plug and the adapter to enable the securing of the said adapter to the said plug when the receptacle is being drained and its rapid removal following draining, made up of on the one hand, an interrupted flange (21) on the whole of its thickness, extending according to two diametrically opposed angular areas of less than 180° and, and on the other hand, two diametrically opposed pins (7), each of which is intended to be inserted behind one of the aforementioned flange areas (21).

2. Device as claimed in claim 1, characterised in that the two flange areas (21) are fitted on the tubular plug and the two pins (7) on the adapter.

3. Device as claimed in claim 2, characterised in that the two diametrically opposed flange areas (21) are interrupted by two diametrically opposed flat parts (25), suitable for use as a hold for a wrench when screwing or unscrewing the plug.

4. Device as claimed in claim 2 or 3, characterised in that the axial thrust bearing provided on the assembly-end of the adapter to hold the seal (8) is made up of two pins (7) used for coupling it to the plug.

5. Device as claimed in any one of claims 1 to 4, characterised in that the end of the adapter opposed to its assembly-end is fitted with a connection endpiece (32) for supple tubing.
